# FASCICULE DE BREVET EUROPEEN

(11) **EP 4 184 254 B1**
(45) Date de publication et mention de la délivrance du brevet: **24.12.2025**
(21) Numéro de dépôt: 21208807.4
(22) Date de dépôt: 17.11.2021
(51) Int. Cl.: G04B 37/08, G04B 3/00

(54) **BOITE DE MONTRE COMPRENANT UN VERROU**
ARMBANDUHRENGEHÄUSE MIT EINER VERRIEGELUNG
WATCH CASE COMPRISING A LOCK

(43) Date de publication de la demande: 24.05.2023
(73) Titulaire: Patek Philippe SA Genève, 1204 Genève (CH)
(72) Inventeur: KRÜTTLI, Anthony, 1228 Plan-les-Outes (CH); GIRARD, Arnaud, 1228 Plan-les-Outes (CH)
(74) Mandataire: Bovard SA Neuchâtel

(56) Documents cités:
- BE-A- 392 034
- CH-A- 54 713
- FR-A- 953 384
- JP-U- S5 697 825

## Description

### Domaine technique

La présente invention concerne une boite de montre comprenant au moins une carrure présentant dans une de ses parois latérales une cavité comprenant une première ouverture dirigée vers l'extérieur de la boite, un verrou de forme ouverte, disposé dans ladite cavité pour être accessible par la première ouverture, ledit verrou étant en communication avec l'intérieur de la boite de montre et agencé pour pouvoir être déplacé en rotation ou en translation dans un plan transversal de la boite de montre lorsqu'il est actionné par un utilisateur, à la demande, en fonctionnement normal de la montre, et un dispositif d'étanchéité agencé pour assurer l'étanchéité de la boite de montre au moins entre la carrure, le verrou et l'intérieur de la boite de montre.

La présente invention concerne également une pièce d'horlogerie comprenant une telle boite de montre.

### Etat de la technique

Une boite de montre est traditionnellement utilisée pour protéger le mouvement d'une montre contre les poussières, l'humidité, et les chocs. Elle comprend une carrure, fermée côté pont, par un fond, et côté cadran par une lunette portant la glace.

Un verrou ou sélecteur actionnable par un utilisateur à la demande peut être monté de manière à glisser sans effort sur la carrure de la boite de montre, en mode de fonctionnement normal de la montre, dans le but de réaliser une fonction de la montre. Selon le Dictionnaire professionnel illustré de l'horlogerie de G.-A. Berner, un verrou est défini comme une pièce qui permet de déplacer un organe depuis l'extérieur pour remplir une fonction.

Un tel verrou, appelé également targette ou sélecteur, est en général une petite pièce de forme ouverte, c'est-à-dire différente d'une pièce de forme fermée, telle que la forme annulaire d'une bague. Par exemple le verrou de forme ouverte présente une forme globalement droite lorsque la carrure est de forme polygonale ou une forme en arc lorsque la carrure est circulaire ou ovale.

Le verrou, en étant monté sur la carrure, est agencé pour coopérer, à chaque actionnement, avec au moins un organe ou un mécanisme contenu dans ladite boite de montre de sorte qu'il se crée une communication entre l'extérieur et l'intérieur de la boite. Cette communication entre l'extérieur et l'intérieur de la boite crée un problème d'étanchéité de la boite de montre entre la carrure, le verrou et l'intérieur de la boite.

Un tel verrou est décrit par exemple dans le brevet CH 74 655. Dans ce document, le verrou coopère avec un bras disposé dans la boite de montre, ledit bras étant muni d'un palpeur pour venir lire les heures ou les minutes sur une came, de sorte que le verrou tourne d'un certain angle pour découvrir un certain nombre de dents prévues sur le verrou afin de permettre à un utilisateur aveugle de « lire » les heures ou les minutes en comptant le nombre de dents découvertes. Le verrou comprend une tige qui traverse la boite par une fente, avec un jeu suffisant pour glisser sans effort. La tige est prolongée par un épanouissement intérieur qui coopère avec le bras. Toutefois, ce document ne mentionne et ne propose aucune solution pour résoudre le problème d'étanchéité de la boite qui apparait très clairement en raison de la fente prévue sur la boite pour recevoir la tige de verrou et du jeu qui doit être prévu.

Un tel verrou peut être également une petite pièce positionnée à 8h sur la carrure et utilisée par exemple pour remonter et actionner une sonnerie. Le verrou est agencé pour glisser sur la carrure entre une position initiale neutre et une position maximale, et coopère avec un mécanisme de sonnerie prévu dans la boite.

Afin de garantir l'étanchéité de la boite de montre entre la carrure, le verrou et l'intérieur de la boite, et lorsque le verrou est de forme fermée, par exemple sous la forme d'une bague, il est connu de disposer un joint circulaire de type élastomère ou polymère pour empêcher tout élément extérieur de pénétrer dans la boite et d'atteindre le mouvement. Toutefois, ce type de joint, étant en contact avec le verrou, s'use vite et est rapidement défaillant. Il est donc difficile de pouvoir garantir une étanchéité à long terme. De plus, un tel joint ne peut pas être utilisé avec un verrou de forme ouverte, de sorte qu'il n'existe pas de construction permettant d'obtenir de manière simple une boite de montre comprenant un verrou de forme ouverte et qui soit étanche.

Un autre exemple de verrou est donné dans le document CH 54 713 A au nom de Vuithier Georges.

La présente invention vise à remédier à ces inconvénients en proposant une boite de montre possédant un verrou de forme ouverte et pour laquelle l'étanchéité peut être assurée à long terme, afin de garantir sa fiabilité.

### Divulgation de l'invention

A cet effet, la présente invention concerne une boite de montre comprenant au moins une carrure présentant dans une de ses parois latérales une cavité comprenant une première ouverture dirigée vers l'extérieur de la boite, un verrou de forme ouverte, disposé dans ladite cavité pour être accessible par la première ouverture, ledit verrou étant en communication avec l'intérieur de la boite de montre et agencé pour pouvoir être déplacé en rotation ou en translation dans un plan transversal de la boite de montre lorsqu'il est actionné par un utilisateur, à la demande, en fonctionnement normal de la montre, et un dispositif d'étanchéité agencé pour assurer l'étanchéité de la boite de montre au moins entre la carrure, le verrou et l'intérieur de la boite de montre.

Selon l'invention, le dispositif d'étanchéité comprend un support de verrou ouvert en direction de la première ouverture de la cavité, ledit support de verrou étant conformé pour être monté de manière étanche dans ladite cavité et former un logement intérieur pour recevoir le verrou, et le support de verrou comprend des faces intérieures agencées pour que le verrou soit en contact permanent avec lesdites faces intérieures du support de verrou quelle que soit la course du verrou dans le plan transversal en fonctionnement normal, les faces du verrou et au moins lesdites faces intérieures du support de verrou destinées à être au contact des faces du verrou lors du déplacement dudit verrou dans le plan transversal présentant des surfaces de contact agencées pour former des surfaces d'étanchéité garantissant l'étanchéité entre le support de verrou et le verrou tout en permettant un glissement du verrou dans son support de verrou lors d'un actionnement du verrou en fonctionnement normal.

Ainsi, un tel dispositif d'étanchéité permet d'obtenir une étanchéité dynamique, entre au moins la carrure, le verrou et l'intérieur de la boite, sans joint élastomère ou polymère, le verrou étant de forme ouverte et se déplaçant en rotation ou en translation. La fiabilité de la boite de montre selon l'invention est ainsi obtenue.

D'une manière avantageuse, le support de verrou est rapporté. Ainsi, il est possible de choisir le matériau du support de verrou indépendamment du matériau de la carrure, pour optimiser d'une part l'étanchéité et d'autre part le glissement des surfaces de contact entre le support de verrou et le verrou.

D'une manière avantageuse, il est prévu des moyens de pression, tel qu'au moins un organe presseur, agencés pour exercer une pression au moins au niveau des surfaces de contact des faces intérieures du support de verrou destinées à être au contact du verrou lors du déplacement dudit verrou dans le plan transversal, permettant de garantir l'étanchéité tout en autorisant un déplacement du verrou dans le support de verrou dans le plan transversal.

Ainsi, les surfaces au contact du verrou et du support de verrou étant parfaitement emboitées, extrêmement lisses, et maintenues ensemble, forment des surfaces d'étanchéité permettant de garantir une étanchéité dynamique entre lesdites surfaces au contact sans aucun joint élastomère ou polymère, tout en permettant un glissement desdites surfaces de contact l'une par rapport à l'autre lorsque le verrou est actionné.

La présente invention concerne également une pièce d'horlogerie comprenant une telle boite de montre.

### Brève description des dessins

D'autres caractéristiques et avantages de la présente invention apparaîtront à la lecture de la description détaillée suivante d'un mode de réalisation de l'invention, donné à titre d'exemple non limitatif, et faite en référence aux dessins annexés dans lesquels :
- la figure 1 est une vue en perspective de l'extérieur d'une boite de montre selon l'invention ;
- la figure 2 est une vue en perspective de l'intérieur de la boite de montre de la figure 1;
- la figure 3 est une vue en coupe selon un plan perpendiculaire au plan transversal de la figure 1 ;
- la figure 4 est une vue en coupe selon un plan perpendiculaire au plan transversal de la figure 2 ;
- la figure 5 est une vue en perspective arrière du support de verrou et du verrou, le verrou occupant une première position ; et
- la figure 6 est une vue en perspective arrière du support de verrou et du verrou, le verrou ayant été déplacé en translation par rapport à la position de la figure 5.

### Modes de réalisation de l'invention

En référence aux figures 1 et 2, il est représenté une boite de montre 1 selon l'invention.

La boite de montre 1 comprend de manière classique une carrure 2 dans laquelle est fixé le mouvement de la montre (non représenté). La carrure 2 est fermée, du côté pont, par un fond 4, et du côté du cadran, par une glace (non représenté).

La boite de montre 1 comprend également un verrou 6 monté sur la carrure 2. A cet effet, la carrure 2 présente, dans une de ses parois latérales 2a perpendiculaires au fond 4, une cavité 8 comprenant une première ouverture 10 dirigée vers l'extérieur de la boite, le verrou 6 étant disposé dans ladite cavité 8 pour être accessible à l'utilisateur par la première ouverture 10.

Le verrou 6 est de forme ouverte. Cela signifie que le verrou ne suit pas entièrement le contour de la carrure et ne forme pas une pièce continue, sans interruption. Notamment, le verrou 6 utilisé dans l'invention n'est pas une bague. La forme ouverte permet avantageusement de prévoir d'autres organes ou éléments montés sur la carrure dans l'espace laissé disponible par un verrou ouvert.

En référence aux figures 3 et 4, le verrou 6 est en communication avec l'intérieur de la boite de montre 1 et comprend un organe de commande 12 destiné à coopérer avec un mécanisme du mouvement disposé dans la boite de montre 1. A cet effet, la cavité 8 comprend un premier fond 14 opposé à la première ouverture 10, parallèle à la paroi 2a, et présentant une seconde ouverture 16 dirigée vers l'intérieur de la boite 1. La cavité 8 comprend également une première paroi supérieure 18 et une première paroi inférieure 20, perpendiculaires au fond 14 et dans le plan transversal de la boite 1, et deux parois latérales 22 perpendiculaires au fond 14 et au plan transversal de la boite 1, reliant les premières parois supérieure 18 et inférieure 20, et le fond 14.

On appelle « plan horizontal », un plan parallèle au fond 4. Une « face transversale » est une face qui se situe dans le plan transversal de la boite 1.

Le verrou 6 est agencé pour pouvoir être déplacé en rotation ou en translation dans le plan transversal de la boite de montre 1 lorsqu'il est actionné par un utilisateur, à la demande, en fonctionnement normal de la montre, en donnant l'impression de glisser sur la carrure 2, dans le but de réaliser une fonction de la montre en lien avec le mouvement horloger. Cela signifie que le verrou 6 est mobile en translation ou en rotation dans un plan « horizontal » parallèle au fond 4 ou perpendiculaire à l'axe des aiguilles par exemple, selon une certaine course (par exemple un déplacement linéaire de quelques millimètres ou un déplacement angulaire inférieur à 45°), à chaque actionnement de l'utilisateur, entre une position initiale neutre et une position maximale. Un ressort de rappel est prévu pour ramener le verrou 6 dans sa position initiale après son actionnement.

Dans l'exemple représenté, la paroi latérale 2a de la carrure 2 présente une forme droite, la boite 1 étant de forme polygonale, par exemple rectangulaire. Le verrou 6 a alors une forme globale droite, par exemple une forme parallélépipédique droite allongée, s'étendant parallèlement à la paroi latérale 2a. Le verrou 6 est agencé pour avoir un déplacement en translation linéaire le long de la paroi latérale 2a droite de la carrure 2 dans le plan transversal de la boite 1 en fonctionnement normal. Pour faciliter son déplacement depuis l'extérieur, le verrou 6 est solidaire d'une barre d'actionnement 24 disposée dans la longueur du verrou 6.

Dans une variante non représentée, la paroi latérale de la carrure présente une forme circulaire, la boite 1 étant de forme ronde par exemple. Le verrou a alors une forme annulaire coupée ou tronquée, et est agencé pour avoir un déplacement en rotation par exemple uniquement le long de la paroi latérale circulaire de la carrure dans le plan transversal en fonctionnement normal.

Pour assurer son étanchéité au moins entre la carrure 2, le verrou 6, et l'intérieur de la boite de montre 1, notamment lorsque le verrou 6 est ou a été déplacé, ladite boite de montre 1 est munie d'un dispositif d'étanchéité.

Conformément à l'invention, le dispositif d'étanchéité comprend un support de verrou 26 ouvert en direction de la première ouverture 10 de la cavité 8, ledit support de verrou 26 étant conformé pour être monté de manière étanche dans ladite cavité 8 et former un logement intérieur pour recevoir le verrou 6. Le support de verrou 26 comprend des faces intérieures agencées pour que le verrou 6 soit en contact permanent avec lesdites faces intérieures du support de verrou 26 quelle que soit la course du verrou 6 dans le plan transversal en fonctionnement normal, les faces du verrou 6 et au moins lesdites faces intérieures du support de verrou 26 destinées à être au contact des faces du verrou 6 lors du déplacement dudit verrou 6 dans le plan transversal présentant des surfaces de contact agencées pour former des surfaces d'étanchéité garantissant l'étanchéité entre le support de verrou 26 et le verrou 6 tout en permettant un glissement du verrou 6 dans son support de verrou 26 lors d'un actionnement du verrou 6 en fonctionnement normal.

Plus spécifiquement, et en référence aux figures 5 et 6, le support de verrou 26 présente une forme en U couché, ouvert en direction de la première ouverture 10 de la cavité 8, ledit support de verrou 26 étant défini par un second fond 28 parallèle à la paroi 2a et perpendiculaire au plan transversal et présentant une troisième ouverture 30 dirigée vers l'intérieur de la boite 1 en communication avec la deuxième ouverture 16 du premier fond 14 de la cavité 8, par une seconde paroi supérieure 32 et une seconde paroi inférieure 34 perpendiculaires au second fond 28 et dans le plan transversal. Le support de verrou 26 est disposé dans la cavité 8 de sorte que la face extérieure 28a du second fond 28, la face extérieure 32a de la seconde paroi supérieure 32 et la face extérieure 34a de la seconde paroi inférieure 34 du support de verrou 26 sont appliquées respectivement contre le premier fond 14, la première paroi supérieure 18 et la première paroi inférieure 20 de la cavité 8, les extrémités latérales du support de verrou 26 venant au contact des parois latérales 22 de la cavité 8, le support de verrou 26 formant, avec lesdites parois latérales 22 de la cavité 8, le logement intérieur pour recevoir le verrou 6.

Le verrou 6 présente une face arrière 36 parallèle à la paroi 2a et perpendiculaire au plan transversal sur laquelle est fixé l'organe de commande 12, une face avant 38 en regard de la face arrière 36 et sur laquelle est fixée la barre d'actionnement 24, une face transversale supérieure 40 et une face transversale inférieure 42 perpendiculaires à la face arrière 36 et dans le plan transversal.

D'une manière particulièrement avantageuse, le second fond 28, la seconde paroi supérieure 32 et la seconde paroi inférieure 34 du support de verrou 26 comprennent des faces intérieures agencées pour que la face arrière 36, la face transversale supérieure 40 et la face transversale inférieure 42 du verrou 6 soient en contact permanent avec respectivement la face intérieure 28b du second fond 28, la face intérieure 32b de la seconde paroi supérieure 32 et la face intérieure 34b de la seconde paroi inférieure 34 du support de verrou 26 quelle que soit la course du verrou 6 dans le plan transversal en fonctionnement normal. Pour cela, les dimensions du second fond 28, de la seconde paroi supérieure 32 et de la seconde paroi inférieure 34 du support de verrou 26 seront choisies de manière appropriée par rapport aux dimensions du verrou 6 et par rapport à la longueur maximale de sa course.

La face arrière 36, la face transversale supérieure 40 et la face transversale inférieure 42 du verrou 6 et au moins la face intérieure 28b du second fond 28, la face intérieure 32b de la seconde paroi supérieure 32 et la face intérieure 34b de la seconde paroi inférieure 34 du support de verrou 26 destinées à être au contact respectivement de la face arrière 36, de la face transversale supérieure 40 et de la face transversale inférieure 42 du verrou 6 lors du déplacement du verrou 6 dans le plan transversal présentent des surfaces de contact agencées pour former des surfaces d'étanchéité garantissant l'étanchéité entre le support de verrou 26 et le verrou 6 tout en permettant un glissement du verrou 6 dans son support de verrou 26 lors d'un actionnement du verrou 6 en fonctionnement normal.

D'une manière avantageuse, le support de verrou 26 est rapporté dans la cavité 8 de la carrure 2.

Le support de verrou 26 est rendu solidaire de la cavité 8 de la carrure par fixation de la face extérieure 28a du second fond 28, de la face extérieure 32a de la seconde paroi supérieure 32 et de la face extérieure 34a de la seconde paroi inférieure 34 du support de verrou 26 respectivement au premier fond 14, à la première paroi supérieure 18 et à la première paroi inférieure 20 de la cavité 8, par tout moyen connu, tel que le collage. Avantageusement, un joint d'étanchéité 44 (cf. figure 6) est prévu sur la face extérieure 28a du second fond 28 du support de verrou 26 afin de garantir le montage étanche du support de verrou 26 dans la cavité 8, et ainsi l'étanchéité entre le support de verrou 26 et l'intérieur de la boite 1. Le support de verrou 26 étant statique par rapport à la carrure 2, le joint 44 ne risque pas de se détériorer rapidement. Lorsqu'il est complexe de prévoir un joint sur la face extérieure 28a du second fond 28 du support de verrou 26, des joints peuvent être prévus le long des extrémités latérales du support de verrou 26 qui viennent au contact des parois latérales 22 de la cavité 8.

Avantageusement, les surfaces de contact des faces 36, 40 et 42 du verrou et au moins les surfaces de contact des faces intérieures 28b, 32b, 34b du support de verrou 26 destinées à être au contact respectivement desdites faces 36, 40, 42 du verrou, lors du déplacement dudit verrou 6 dans le plan transversal, sont de formes complémentaires autorisant le déplacement du verrou 6 dans le plan transversal.

Ainsi, les surfaces de contact peuvent être par exemple deux à deux planes dans le plan transversal de la boite ou dans un plan perpendiculaire, comme représenté sur les figures, ou, vues en coupe selon un plan perpendiculaire au plan transversal de la boite ou selon le plan transversal, former au moins deux plans inclinés jointifs 7, ou un seul plan incliné, ou des formes crénelées en U, ou toute autre forme appropriée permettant un déplacement de l'une par rapport à l'autre.

D'une manière particulièrement avantageuse, les surfaces de contact des faces 36, 40 et 42 du verrou 6 et au moins les surfaces de contact des faces intérieures 28b, 32b, 34b du support de verrou 26 destinées à être au contact respectivement desdites faces 36, 40 et 42 du verrou 6 lors du déplacement dudit verrou dans le plan transversal présentent un défaut de planéité inférieur ou égal à 6 µm, de préférence inférieur ou égal à 5 µm, et de préférence inférieur ou égal à 2 µm, et plus préférentiellement inférieur ou égal à 1µm, et une rugosité Ra inférieure ou égale à 0.15 µm, et de préférence inférieure ou égale à 0.1 µm, et plus préférentiellement inférieure ou égal à 0.05 µm.

D'une manière avantageuse, les surfaces de contact des faces 36, 40 et 42 du verrou 6 et au moins les surfaces de contact des faces intérieures 28b, 32b, 34b du support de verrou 26 présentent une dureté supérieure ou égale à 500 HV, et de préférence supérieure ou égale à 1500 HV, et plus préférentiellement supérieure à 1900 HV.

Avantageusement, les dimensions du support de verrou 26 sont réduites pour présenter l'élasticité nécessaire. Par exemple, le second fond 28 peut présenter une hauteur de 1.5 mm du côté de sa face extérieure 28a, et la largeur des secondes parois supérieure 32 et inférieure 34 du support de verrou 26, entre la face extérieure 28a du second fond 28 et le bord solidaire de l'organe presseur, est de 1 mm, avec une épaisseur de 0.05 mm.

De préférence, les surfaces de contact des faces 36, 40 et 42 du verrou et au moins les surfaces de contact des faces intérieures 28b, 32b, 34b du support de verrou destinées à être au contact respectivement desdites faces 36, 40 et 42 du verrou lors du déplacement dudit verrou dans le plan transversal sont réalisées dans un matériau choisi parmi le groupe comprenant des céramiques, telles que l'alumine Al₂O₃, un verre métallique, le silicium, l'oxyde de silicium, un verre, le titane, un alliage métallique, tel que le laiton, le CuBe, et un acier trempé. D'une manière avantageuse, tout le support de verrou 26 est réalisé dans ledit matériau. De préférence, le matériau choisi est l'alumine Al₂O₃, travaillé de manière à présenter un défaut de planéité inférieur ou égal à 6 µm, une rugosité Ra inférieure ou égale à 0.15 µm, et une dureté supérieure ou égale à 1500 HV.

Avantageusement, l'invention permet d'utiliser un support de verrou 26 (ou au moins ses surfaces de contact), qui est réalisé dans un matériau différent des matériaux du verrou et de la carrure, de manière à optimiser à la fois l'étanchéité et le glissement, dans le cas où les matériaux de la carrure et du verrou ne sont pas appropriés pour garantir étanchéité et glissement au niveau des surfaces de contact.

Dans une variante non représentée, dans laquelle la carrure 2 est réalisée dans le même matériau que le support de verrou 26, telle qu'une céramique, ledit support de verrou peut être d'une seule pièce avec la carrure 2.

Au moins la partie de la pièce correspondant au support de verrou 26 est traitée de manière à présenter la planéité et la rugosité appropriées pour assurer l'étanchéité et en même temps le glissement au niveau des surfaces de contact du verrou.

D'une manière avantageuse, le support de verrou 26 est conformé pour présenter une certaine élasticité ou souplesse, pour pouvoir se conformer aux surfaces de contact du verrou, et ainsi améliorer l'étanchéité.

Par exemple le support de verrou peut être réalisé dans un acier qui présente un module de Young de 210 GPa.

De préférence, les surfaces de contact des faces 36, 40 et 42 du verrou et au moins les surfaces de contact des faces intérieures 28b, 32b, 34b du support de verrou destinées à être au contact respectivement desdites faces 36, 40 et 42 du verrou lors du déplacement dudit verrou dans le plan transversal sont revêtues d'un agent de lubrification. Cet agent de lubrification est par exemple une huiles ou une graisse standard horlogère, ou à base de silicone.

De plus, il est prévu des moyens de pression, tel qu'au moins un organe presseur, agencés pour exercer une pression, c'est-à-dire une force normale, au niveau des surfaces de contact des faces intérieures 28b, 32b, 34b du support de verrou 26 destinées à être au contact respectivement des faces 36, 40 et 42 du verrou 6 lors du déplacement dudit verrou 6 dans le plan transversal, ladite pression étant choisie pour garantir l'étanchéité de la boite de montre tout en autorisant un déplacement du verrou 6 dans le plan transversal.

L'organe presseur peut être rapporté ou être d'une seule pièce avec le support de verrou 26.

D'une manière avantageuse, ces moyens de pressions comprennent par exemple une pluralité d'organes presseurs, rapportés ou non, élastiques, parallèles à la paroi 2a, répartis le long du bord de la seconde paroi supérieure 32 et le long du bord de la seconde paroi inférieure 34 du support de verrou 26.

Par exemple, l'organe presseur peut être formé par au moins une première patte flexible solidaire de la seconde paroi supérieure 32 du support de verrou 26, disposée parallèlement aux faces avant 38 et arrière 36 du verrou 6 et au second fond 28 du support de verrou 26, et agencée pour presser ladite seconde paroi supérieure 32 sur la face transversale supérieure 40 du verrou 6 et par au moins une deuxième patte flexible solidaire de la seconde paroi inférieure 34 du support de verrou 26, disposée parallèlement aux faces avant 38 et arrière 36 du verrou et au second fond 28 du support de verrou 26, et agencée pour presser ladite seconde paroi inférieure 34 sur la face transversale inférieure 42 du verrou 6.

Dans une autre variante préférée, l'organe presseur est formé par une première lame flexible 46a solidaire de la seconde paroi supérieure 32 du support de verrou 26 sur toute sa longueur, disposée parallèlement aux faces avant 38 et arrière 36 du verrou 6 et au second fond 28 du support de verrou 26, et agencée pour presser ladite seconde paroi supérieure 32 sur la face transversale supérieure 40 du verrou 6 et par une deuxième lame flexible 46b solidaire de la seconde paroi inférieure 34 du support de verrou 26 sur toute sa longueur, disposée parallèlement aux faces avant 38 et arrière 36 du verrou 6 et au second fond 28 du support de verrou 26, et agencée pour presser ladite seconde paroi inférieure 34 sur la face transversale inférieure 42 du verrou 6.

Les lames flexibles 46a, 46b peuvent être rapportées, ou avantageusement être d'une seule pièce avec le support de verrou 26, en étant formées par des rabats des secondes parois supérieure 32 et inférieure 34 sur la face avant 38 du verrou 6.

L'organe presseur est réalisé par exemple dans un acier à ressort, en verre métallique ou dans un alliage à mémoire de forme adéquat, lui permettant de s'emboiter sur la face avant 38 du verrou 6 de sorte que la seconde paroi supérieure 32 du support de verrou 26 est maintenue contre la face transversale supérieure 40 du verrou, la seconde paroi inférieure 34 du support de verrou 26 est maintenue contre la face transversale inférieure 42 du verrou, et la face arrière 36 du verrou 6 est maintenue contre le second fond 28 du support de verrou 26, des forces normales s'exerçant sur ces éléments.

L'organe presseur est également agencé pour permettre le déplacement du verrou 6 dans le support de verrou, tout en appliquant une pression suffisante pour garantir l'étanchéité de la boite de montre 1.

Ainsi, l'organe presseur 26 maintient ensemble le verrou 6 et le support de verrou 26 de sorte qu'une pression suffisante s'exerce sur eux tout en permettant le déplacement du verrou en translation ou en rotation, garantissant une étanchéité dynamique au niveau des surfaces de contact des faces 36, 40 et 42 du verrou de forme ouverte et au moins des surfaces de contact des faces intérieures 28b, 32b, 34b du support de verrou destinées à être au contact respectivement desdites faces 36, 40 et 42 du verrou, lors du déplacement dudit verrou dans le plan transversal, sans qu'il soit nécessaire de prévoir un joint élastomère ou polymère entre le verrou et le support de verrou. Les surfaces de contact des faces 36, 40 et 42 du verrou et au moins les surfaces de contact des faces intérieures 28b, 32b, 34b du support de verrou sont de forme parfaitement emboitées et extrêmement lisses, la surface de contact de la face arrière 36 du verrou glissant sur la surface de contact de la face intérieure 28b du second fond 28 du support de verrou 26, la face transversale supérieure 40 du verrou 6 glissant sur la surface de contact de la face intérieure 32b de la seconde paroi transversale supérieure 32 du support de verrou 26, et la face transversale inférieure 42 du verrou 6 glissant sur la surface de contact de la face intérieure 34b de la seconde paroi transversale inférieure 34 du support de verrou 26.

Afin de favoriser le glissement, les surfaces en jeu peuvent aussi être traitées selon tout procédé approprié, par exemple par microtexturation pour assurer une autolubrification.

Les matériaux et l'état de surface des surfaces en contact, la souplesse du support de verrou sont choisis de manière à avoir le meilleur compromis possible entre la pression à appliquer sur le support de verrou pour obtenir l'étanchéité et les forces à appliquer pour mettre en mouvement le verrou qui doivent être réduites.

Ainsi, la présente invention propose un dispositif d'étanchéité pour une boite de montre comprenant un verrou de forme ouverte, qui permet d'obtenir une étanchéité dynamique directe (pas de perte d'étanchéité lorsque le verrou est actionné en mode de fonctionnement normal) entre au moins la carrure, le verrou de forme ouverte et l'intérieur de la boite, sans joint élastomère ou polymère, l'étanchéité étant maintenue même lorsque le verrou de forme ouverte est actionné en mode de fonctionnement normal, du fait des surfaces de contact du verrou qui restent toujours en contact, quelle que soit la course du verrou de forme ouverte, avec des surfaces de contact de son support de verrou, lesdites surfaces de contact formant des surfaces d'étanchéité. Ainsi, la boite de montre selon l'invention est particulièrement fiable. Une étanchéité d'au moins 10 m, de préférence supérieure à 20 m et plus préférentiellement supérieure à 30 m peut ainsi être obtenue.

## Revendications

1. Boite de montre (1) comprenant au moins un fond (4) et une carrure (2) présentant dans une de ses parois latérales (2a) perpendiculaires au fond (4) une cavité (8) comprenant une première ouverture (10) dirigée vers l'extérieur de la boite (1), un verrou (6) ne formant pas une pièce sans interruption, disposé dans ladite cavité (8) pour être accessible par la première ouverture (10), ledit verrou (6) étant en communication avec l'intérieur de la boite de montre (1) et agencé pour pouvoir être déplacé en rotation ou en translation le long de ladite paroi latérale (2a) de la carrure (2) dans un plan transversal parallèle au fond (4) de la boite de montre (1) lorsqu'il est actionné par un utilisateur, à la demande, en fonctionnement normal de la montre, et un dispositif d'étanchéité agencé pour assurer l'étanchéité de la boite de montre (1) au moins entre la carrure (2), le verrou (6) et l'intérieur de la boite de montre (1), ledit dispositif d'étanchéité comprenant un support de verrou (26) ouvert en direction de la première ouverture (10) de la cavité (8), ledit support de verrou (26) étant conformé pour être monté de manière étanche dans ladite cavité (8) et former un logement intérieur pour recevoir le verrou (6), le support de verrou (26) comprenant des faces intérieures (28b, 32b, 34b) agencées pour que le verrou (6) soit en contact permanent avec lesdites faces intérieures (28b, 32b, 34b) du support de verrou (26) quelle que soit la course du verrou (6) dans le plan transversal en fonctionnement normal, des faces (36, 40, 42) du verrou (6) et au moins lesdites faces intérieures (28b, 32b, 34b) du support de verrou (26) étant destinées à être au contact les unes avec les autres lors du déplacement dudit verrou (6) dans le plan transversal, lesdites faces (36, 40, 42) du verrou (6) et lesdites faces intérieures (28b, 32b, 34b) présentant des surfaces de contact agencées pour former des surfaces d'étanchéité garantissant l'étanchéité entre le support de verrou (26) et le verrou (6) tout en permettant un glissement du verrou (6) dans son support de verrou (26) lors d'un actionnement du verrou (6) en fonctionnement normal.

2. Boite de montre (1) selon la revendication 1, **caractérisée en ce que** la cavité (8) comprend un premier fond (14) opposé à la première ouverture (10) et présentant une seconde ouverture (16) dirigée vers l'intérieur de la boite (1), une première paroi supérieure (18), une première paroi inférieure (20) et deux parois latérales (22) et **en ce que** le support de verrou (26) présente une forme en U couché, ouvert en direction de la première ouverture (10) de la cavité (8), ledit support de verrou (26) étant défini par un second fond (28) perpendiculaire au plan transversal et présentant une troisième ouverture (30) dirigée vers l'intérieur de la boite (1) en communication avec la deuxième ouverture (16) de la cavité (8), par une seconde paroi supérieure (32) et une seconde paroi inférieure (34) perpendiculaires au second fond (28), ledit support de verrou (26) étant disposé dans ladite cavité (8) de sorte que le second fond (28), la seconde paroi supérieure (32) et la seconde paroi inférieure (34) du support de verrou (26) sont appliquées respectivement contre le premier fond (14), la première paroi supérieure (18) et la première paroi inférieure (20) de la cavité (8), le support de verrou (26) formant, avec les parois latérales (22) de la cavité (8), le logement intérieur pour recevoir le verrou (6).

3. Boite de montre (1) selon la revendication 2, **caractérisée en ce que** le second fond (28), la seconde paroi supérieure (32) et la seconde paroi inférieure (34) du support de verrou (26) comprennent lesdites faces intérieures (28b, 32b, 34b) du support de verrou (26), et **en ce que** lesdites faces du verrou comprennent une face arrière (36), une face transversale supérieure (40) et une face transversale inférieure (42) qui sont en contact permanent avec respectivement la face intérieure (28b) du second fond (28), la face intérieure (32b) de la seconde paroi supérieure (32) et la face intérieure (34b) de la seconde paroi inférieure (34) du support de verrou (26).

4. Boite de montre (1) selon l'une des revendications 1 à 3, **caractérisée en ce que** le support de verrou (26) est rapporté dans la cavité (8) de la carrure (2).

5. Boite de montre (1) selon l'une des revendications précédentes, **caractérisée en ce que** le verrou (6) est solidaire d'une barre d'actionnement (24).

6. Boite de montre (1) selon l'une des revendications précédentes, **caractérisée en ce que** les surfaces de contact des faces (36, 40, 42) du verrou (6) et au moins les surfaces de contact des faces intérieures (28b, 32b, 34b) du support de verrou (26) destinées à être au contact desdites faces (36, 40, 42) du verrou (6), lors du déplacement dudit verrou (6) dans le plan transversal, sont de formes complémentaires autorisant le déplacement du verrou (6) dans le plan transversal.

7. Boite de montre (1) selon l'une des revendications précédentes, **caractérisée en ce que** les surfaces de contact des faces (36, 40, 42) du verrou (6) et au moins les surfaces de contact des faces intérieures (28b, 32b, 34b) du support de verrou (26) destinées à être au contact desdites faces (36, 40, 42) du verrou (6) lors du déplacement dudit verrou (6) dans le plan transversal présentent un défaut de planéité inférieur ou égal à 6 µm, et de préférence inférieur ou égal à 1 µm, et une rugosité Ra inférieure ou égale à 0.15 µm, et de préférence inférieure ou égale à 0.005 µm.

8. Boite de montre (1) selon l'une des revendications précédentes, **caractérisée en ce que** les surfaces de contact des faces (36, 40, 42) du verrou (6) et au moins les surfaces de contact des faces intérieures (28b, 32b, 34b) du support de verrou (26) destinées à être au contact desdites faces (36, 40, 42) du verrou (6) lors du déplacement dudit verrou (6) dans le plan transversal sont réalisées dans un matériau choisi parmi le groupe comprenant des céramiques, un verre métallique, le silicium, l'oxyde de silicium, le titane, un alliage métallique, un verre et un acier trempé.

9. Boite de montre (1) selon l'une des revendications précédentes, **caractérisée en ce que** les surfaces de contact des faces (36, 40, 42) du verrou (6) et au moins les surfaces de contact des faces intérieures (28b, 32b, 34b) du support de verrou (26) destinées à être au contact desdites faces (36, 40, 42) du verrou (6) lors du déplacement dudit verrou (6) dans le plan transversal sont revêtues d'un agent de lubrification.

10. Boite de montre (1) selon l'une des revendications précédentes, **caractérisée en ce qu'**elle comprend au moins un organe presseur agencé pour exercer une pression au moins au niveau des surfaces de contact des faces intérieures (28b, 32b, 34b) du support de verrou (26) destinées à être au contact du verrou (6) lors du déplacement dudit verrou (6) dans le plan transversal, ladite pression étant choisie pour garantir l'étanchéité de la boite de montre (1) tout en autorisant un déplacement du verrou (6) dans le support de verrou (26) dans le plan transversal.

11. Boite de montre selon les revendications 2 et 10, **caractérisée en ce que** l'organe presseur est formé par au moins une première patte flexible solidaire de la seconde paroi supérieure du support de verrou et agencée pour presser ladite seconde paroi supérieure sur la face transversale supérieure du verrou et par au moins une deuxième patte flexible solidaire de la seconde paroi inférieure du support de verrou et agencée pour presser ladite seconde paroi inférieure sur la face transversale inférieure du verrou.

12. Boite de montre selon la revendication 11, **caractérisée en ce que** l'organe presseur est formé par une première lame flexible (46a) solidaire de la seconde paroi supérieure (32) du support de verrou (26) sur toute sa longueur et agencée pour presser ladite seconde paroi supérieure (32) sur la face transversale supérieure (40) du verrou (6) et par une deuxième lame flexible (46b) solidaire de la seconde paroi inférieure (34) du support de verrou (26) sur toute sa longueur et agencée pour presser ladite seconde paroi inférieure (34) sur la face transversale inférieure (42) du verrou (6).

13. Boite de montre (1) selon l'une des revendications précédentes, **caractérisée en ce que** la paroi latérale (2a) de la carrure (2) présente une forme droite et **en ce que** le verrou (6) a une forme globale droite, ledit verrou (6) étant agencé pour avoir un déplacement en translation linéaire le long de la paroi latérale (2a) droite de la carrure (2) dans le plan transversal en fonctionnement normal.

14. Boite de montre (1) selon l'une des revendications 1 à 12, **caractérisée en ce que** la paroi latérale de la carrure présente une forme circulaire et **en ce que** le verrou a une forme annulaire coupée, ledit verrou étant agencé pour avoir un déplacement en rotation le long de la paroi latérale circulaire de la carrure dans le plan transversal en fonctionnement normal.

15. Pièce d'horlogerie comprenant une boite de montre selon l'une des revendications 1 à 14.

## Patentansprüche

1. Uhrengehäuse (1) umfassend mindestens einen Boden (4) und einen Mittelteil (2), der in einer seiner zum Boden (4) senkrechten Seitenwände (2a) einen Hohlraum (8) aufweist, umfassend eine erste, nach aussen des Gehäuses (1) gerichtete Öffnung (10), einen kein durchgehendes Teil bildenden Riegel (6), der in dem besagten Hohlraum (8) angeordnet ist, um über die erste Öffnung (10) zugänglich zu sein, wobei der besagte Riegel (6) mit dem Inneren des Uhrengehäuses (1) in Verbindung steht und ausgelegt ist, um entlang der besagten Seitenwand (2a) des Mittelteils (2) in einer zum Boden (4) des Uhrengehäuses (1) parallelen Querebene drehbeweglich oder translatorisch verschoben werden zu können, wenn er von einem Benutzer nach Bedarf und im Normalbetrieb der Uhr betätigt wird, und eine Dichtigkeitsvorrichtung, die ausgelegt ist, um die Dichtigkeit des Uhrengehäuses (1) mindestens zwischen dem Mittelteil (2), dem Riegel (6) und dem Inneren des Uhrengehäuses (1) zu gewährleisten, wobei besagte Dichtigkeitsvorrichtung eine Riegelhalterung (26) umfasst, die in Richtung der ersten Öffnung (10) des Hohlraums (8) offen ist, wobei die besagte Riegelhalterung (26) ausgebildet ist, um in dem besagten Hohlraum (8) dicht eingebaut zu sein und einen inneren Sitz zur Aufnahme des Riegels (6) zu bilden, wobei die Riegelhalterung (26) Innenseiten (28b, 32b, 34b) umfasst, die so ausgelegt sind, dass der Riegel (6) in ständiger Berührung mit den besagten Innenseiten (28b, 32b, 34b) der Riegelhalterung (26) steht, unabhängig vom Weg des Riegels (6) in der Querebene im Normalbetrieb,
wobei Seiten (36, 40, 42) des Riegels (6) und mindestens die besagten Innenseiten (28b, 32b, 34b) der Riegelhalterung (26) dazu bestimmt sind, beim Verschieben des besagten Riegels (6) in der Querebene in Berührung miteinander zu stehen, wobei die besagten Seiten (36, 40, 42) des Riegels (6) und die besagten Innenseiten (28b, 32b, 34b) Berührungsflächen aufweisen, die ausgelegt sind, um Dichtigkeitsflächen zu bilden, die die Dichtigkeit zwischen der Riegelhalterung (26) und dem Riegel (6) gewährleisten und gleichzeitig ein Gleiten des Riegels (6) in seiner Riegelhalterung (26) bei einer Betätigung des Riegels (6) im Normalbetrieb ermöglichen.

2. Uhrengehäuse (1) nach Anspruch 1, **dadurch gekennzeichnet, dass** der Hohlraum (8) einen ersten Boden (14), der der ersten Öffnung (10) entgegengesetzt ist und eine ins Innere des Gehäuses (1) gerichtete zweite Öffnung (16) aufweist, eine erste obere Wand (18), eine erste untere Wand (20) und zwei Seitenwände (22) umfasst, und dadurch, dass die Riegelhalterung (26) eine in Richtung der ersten Öffnung (10) des Hohlraums (8) offene horizontale U-Form aufweist, wobei die besagte Riegelhalterung (26) durch einen zweiten, zur Querebene senkrechten Boden (28) mit einer dritten, ins Innere des Gehäuses (1) gerichteten, mit der zweiten Öffnung (16) des Hohlraums (8) in Verbindung stehenden Öffnung (30), durch eine zweite obere Wand (32) und eine zweite untere Wand (34), die senkrecht zum zweiten Boden (28) sind, definiert ist, wobei die besagte Riegelhalterung (26) in dem besagten Hohlraum (8) so angeordnet ist, dass der zweite Boden (28), die zweite obere Wand (32) und die zweite untere Wand (34) der Riegelhalterung (26) jeweils gegen den ersten Boden (14), die erste obere Wand (18) und die erste untere Wand (20) des Hohlraums (8) angelegt werden, wobei die Riegelhalterung (26) mit den Seitenwänden (22) des Hohlraums (8) den inneren Sitz zur Aufnahme des Riegels (6) bildet.

3. Uhrengehäuse (1) nach Anspruch 2, **dadurch gekennzeichnet, dass** der zweite Boden (28), die zweite obere Wand (32) und die zweite untere Wand (34) der Riegelhalterung (26) die besagten Innenseiten (28b, 32b, 34b) der Riegelhalterung (26) umfassen, und dadurch, dass die besagten Seiten des Riegels eine Rückseite (36), eine obere Querseite (40) und eine untere Querseite (42) umfassen, die jeweils mit der Innenseite (28b) des zweiten Bodens (28), der Innenseite (32b) der zweiten oberen Wand (32) und der Innenseite (34b) der zweiten unteren Wand (34) der Riegelhalterung (26) in ständiger Berührung stehen.

4. Uhrengehäuse (1) nach einem der Ansprüche 1 bis 3, **dadurch gekennzeichnet, dass** die Riegelhalterung (26) im Hohlraum (8) des Mittelteils (2) eingefügt ist.

5. Uhrengehäuse (1) nach einem der vorstehenden Ansprüche, **dadurch gekennzeichnet, dass** der Riegel (6) mit einem Stab zum Betätigen (24) fest verbunden ist.

6. Uhrengehäuse (1) nach einem der vorstehenden Ansprüche, **dadurch gekennzeichnet, dass** die Berührungsflächen der Seiten (36, 40, 42) des Riegels (6) und mindestens die Berührungsflächen der Innenseiten (28b, 32b, 34b) der Riegelhalterung (26), die dazu bestimmt sind, beim Verschieben des besagten Riegels (6) in der Querebene mit den besagten Seiten (36, 40, 42) des Riegels (6) in Berührung zu stehen, komplementäre Formen haben, die das Verschieben des Riegels (6) in der Querebene zulassen.

7. Uhrengehäuse (1) nach einem der vorstehenden Ansprüche, **dadurch gekennzeichnet, dass** die Berührungsflächen der Seiten (36, 40, 42) des Riegels (6) und mindestens die Berührungsflächen der Innenseiten (28b, 32b, 34b) der Riegelhalterung (26), die dazu bestimmt sind, beim Verschieben des besagten Riegels (6) in der Querebene mit den besagten Seiten (36, 40, 42) des Riegels (6) in Berührung zu stehen, eine Unebenheit von weniger oder gleich 6 µm, bevorzugt von weniger oder gleich 1 µm, und eine Rauheit Ra von weniger oder gleich 0,15 µm, bevorzugt von weniger oder gleich 0,005 µm, aufweisen.

8. Uhrengehäuse (1) nach einem der vorstehenden Ansprüche, **dadurch gekennzeichnet, dass** die Berührungsflächen der Seiten (36, 40, 42) des Riegels (6) und mindestens die Berührungsflächen der Innenseiten (28b, 32b, 34b) der Riegelhalterung (26), die dazu bestimmt sind, beim Verschieben des besagten Riegels (6) in der Querebene mit den besagten Seiten (36, 40, 42) des Riegels (6) in Berührung zu stehen, aus einem Material gefertigt sind, das aus der Gruppe ausgewählt wird, die Keramiken, ein Metallglas, Silizium, Siliziumoxid, Titan, eine Metalllegierung, ein Glas und einen gehärteten Stahl umfasst.

9. Uhrengehäuse (1) nach einem der vorstehenden Ansprüche, **dadurch gekennzeichnet, dass** die Berührungsflächen der Seiten (36, 40, 42) des Riegels (6) und mindestens die Berührungsflächen der Innenseiten (28b, 32b, 34b) der Riegelhalterung (26), die dazu bestimmt sind, beim Verschieben des besagten Riegels (6) in der Querebene mit den besagten Seiten (36, 40, 42) des Riegels (6) in Berührung zu stehen, mit einem Schmiermittel beschichtet sind.

10. Uhrengehäuse (1) nach einem der vorstehenden Ansprüche, **dadurch gekennzeichnet, dass** es mindestens ein Druckorgan umfasst, das ausgelegt ist, um mindestens an den Berührungsflächen der Innenseiten (28b, 32b, 34b) der Riegelhalterung (26), die dazu bestimmt sind, beim Verschieben des besagten Riegels (6) in der Querebene mit dem Riegel (6) in Berührung zu stehen, Druck auszuüben, wobei der besagte Druck so gewählt wird, um die Dichtigkeit des Uhrengehäuses (1) zu gewährleisten und gleichzeitig ein Verschieben des Riegels (6) in der Riegelhalterung (26) in der Querebene zuzulassen.

11. Uhrengehäuse nach den Ansprüchen 2 und 10, **dadurch gekennzeichnet, dass** das Druckorgan durch mindestens einen ersten flexiblen Arm gebildet wird, der mit der zweiten oberen Wand der Riegelhalterung fest verbunden ist und ausgelegt ist, um die besagte zweite obere Wand an die obere Querseite des Riegels zu drücken, und durch mindestens einen zweiten flexiblen Arm, der mit der zweiten unteren Wand der Riegelhalterung fest verbunden ist und ausgelegt ist, um die besagte zweite untere Wand an die untere Querseite des Riegels zu drücken.

12. Uhrengehäuse nach Anspruch 11, **dadurch gekennzeichnet, dass** das Druckorgan durch ein erstes flexibles Band (46a) gebildet wird, das mit der zweiten oberen Wand (32) der Riegelhalterung (26) auf seiner gesamten Länge fest verbunden ist und ausgelegt ist, um die besagte zweite obere Wand (32) an die obere Querseite (40) des Riegels (6) zu drücken, und durch ein zweites flexibles Band (46b), das mit der zweiten unteren Wand (34) der Riegelhalterung (26) auf seiner gesamten Länge fest verbunden ist und ausgelegt ist, um die besagte zweite untere Wand (34) an die untere Querseite (42) des Riegels (6) zu drücken.

13. Uhrengehäuse (1) nach einem der vorstehenden Ansprüche, **dadurch gekennzeichnet, dass** die Seitenwand (2a) des Mittelteils (2) eine gerade Form aufweist, und dadurch, dass der Riegel (6) eine gerade Gesamtform hat, wobei der besagte Riegel (6) ausgelegt ist, um entlang der geraden Seitenwand (2a) des Mittelteils (2) in der Querebene im Normalbetrieb in linearer Translation verschoben zu werden.

14. Uhrengehäuse (1) nach einem der vorstehenden Ansprüche 1 bis 12, **dadurch gekennzeichnet, dass** die Seitenwand des Mittelteils eine kreisrunde Form aufweist und dadurch, dass der Riegel eine aufgeschnittene Ringform hat, wobei der besagte Riegel ausgelegt ist, um entlang der kreisrunden Seitenwand des Mittelteils in der Querebene im Normalbetrieb in Drehung verschoben zu werden.

15. Uhr, die ein Uhrengehäuse nach einem der Ansprüche 1 bis 14 umfasst.

## Claims

1. A watch case (1) comprising at least one back cover (4) and a middle part (2) having in one of its lateral walls (2a) perpendicular to the back cover (4) a cavity (8) comprising a first opening (10) directed towards the outside of the case (1), a bolt (6) which does not form a part without interruption, located in said cavity (8) in order to be accessible through the first opening (10), said bolt (6) being in communication with the interior of the watch case (1) and arranged to be rotationally and translationally movable along said lateral wall (2a) of the middle part (2) in a transverse plane parallel to the back cover (4) of the watch case (1) when it is actuated by a user, on demand, during normal operation of the watch, and a tightness device arranged to ensure the tightness of the watch case (1) at least between the middle part (2), the bolt (6) and the interior of the watch case (1), said tightness device comprising
a bolt support (26) open in the direction of the first opening (10) of the cavity (8), said bolt support (26) being shaped in order to be mounted in a tight manner in said cavity (8) and to form an inner housing in order to receive the bolt (6), the bolt support (26) comprising internal faces (28b, 32b, 34b) arranged so that the bolt (6) is in permanent contact with said internal faces (28b, 32b, 34b) of the bolt support (26) whatever the travel of the bolt (6) in the transverse plane during normal operation,
faces (36, 40, 42) of the bolt (6) and at least said internal faces (28b, 32b, 34b) of the bolt support (26) being intended to be in contact with one another during the movement of said bolt (6) in the transverse plane, said faces (36, 40, 42) of the bolt (6) and said internal faces (28b, 32b, 34b) having contact surfaces arranged to form tightness surfaces guaranteeing the tightness between the bolt support (26) and the bolt (6) while making it possible for the bolt (6) to slide in its bolt support (26) during an actuation of the bolt (6) during normal operation.

2. The watch case (1) according to Claim 1, **characterised in that** the cavity (8) comprises a first back cover (14) opposite the first opening (10) and having a second opening (16) directed towards the interior of the case (1), a first upper wall (18), a first lower wall (20) and two lateral walls (22), and **in that** the bolt support (26) has a horizontal U shape, open in the direction of the first opening (10) of the cavity (8), said bolt support (26) being defined by a second back cover (28) perpendicular to the transverse plane and having a third opening (30) directed towards the interior of the case (1) in communication with the second opening (16) of the cavity (8), by a second upper wall (32) and a second lower wall (34) perpendicular to the second back cover (28), said bolt support (26) being located in said cavity (8) such that the second back cover (28), the second upper wall (32) and the second lower wall (34) of the bolt support (26) are applied respectively against the first back cover (14), the first upper wall (18) and the first lower wall (20) of the cavity (8), the bolt support (26) forming, with the lateral walls (22) of the cavity (8), the internal housing in order to receive the bolt (6).

3. The watch case (1) according to Claim 2, **characterised in that** the second back cover (28), the second upper wall (32) and the second lower wall (34) of the bolt support (26) comprise said internal faces (28b, 32b, 34b) of the bolt support (26), and **in that** said faces of the bolt comprise a back face (36), an upper transverse face (40) and a lower transverse face (42) which are in permanent contact with respectively the internal face (28b) of the second back cover (28), the internal face (32b) of the second upper wall (32) and the internal face (34b) of the second lower wall (34) of the bolt support (26).

4. The watch case (1) according to any one of Claims 1 to 3, **characterised in that** the bolt support (26) is added in the cavity (8) of the middle part (2).

5. The watch case (1) according to any one of the preceding claims, **characterised in that** the bolt (6) is integral with an actuating bar (24).

6. The watch case (1) according to any one of the preceding claims, **characterised in that** the contact surfaces of the faces (36, 40, 42) of the bolt (6) and at least the contact surfaces of the internal faces (28b, 32b, 34b) of the bolt support (26) intended to be in contact with said faces (36, 40, 42) of the bolt (6), during the movement of said bolt (6) in the transverse plane, are of complementary shapes allowing the movement of the bolt (6) in the transverse plane.

7. The watch case (1) according to any one of the preceding claims, **characterised in that** the contact surfaces of the faces (36, 40, 42) of the bolt (6) and at least the contact surfaces of the internal faces (28b, 32b, 34b) of the bolt support (26) intended to be in contact with said faces (36, 40, 42) of the bolt (6) during the movement of said bolt (6) in the transverse plane have a lack of flatness less than or equal to 6 µm, and preferably less than or equal to 1 µm, and a roughness Ra less than or equal to 0.15 µm, and preferably less than or equal to 0.005 µm.

8. The watch case (1) according to any one of the preceding claims, **characterised in that** the contact surfaces of the faces (36, 40, 42) of the bolt (6) and at least the contact surfaces of the internal faces (28b, 32b, 34b) of the bolt support (26) intended to be in contact with said faces (36, 40, 42) of the bolt (6) during the movement of said bolt (6) in the transverse plane are produced from a material selected from the group comprising ceramics, a metallic glass, silicon, silicon oxide, titanium, a metal alloy, a glass and a hardened steel.

9. The watch case (1) according to any one of the preceding claims, **characterised in that** the contact surfaces of the faces (36, 40, 42) of the bolt (6) and at least the contact surfaces of the internal faces (28b, 32b, 34b) of the bolt support (26) intended to be in contact with said faces (36, 40, 42) of the bolt (6) during the movement of said bolt (6) in the transverse plane are coated with a lubrication agent.

10. The watch case (1) according to any one of the preceding claims, **characterised in that** it comprises at least one pressing member arranged to exert a pressure at least at the level of the contact surfaces of the internal faces (28b, 32b, 34b) of the bolt support (26) intended to be in contact with the bolt (6) during the movement of said bolt (6) in the transverse plane, said pressure being selected in order to guarantee the tightness of the watch case (1) while allowing a movement of the bolt (6) in the bolt support (26) in the transverse plane.

11. The watch case according to Claims 2 and 10, **characterised in that** the pressing member is formed by at least one first flexible arm which is integral with the second upper wall of the bolt support and arranged to press said second upper wall onto the upper transverse face of the bolt and by at least one second flexible arm which is integral with the second lower wall of the bolt support and arranged to press said second lower wall onto the lower transverse face of the bolt.

12. The watch case according to Claim 11, **characterised in that** the pressing member is formed by a first flexible strip (46a) which is integral with the second upper wall (32) of the bolt support (26) over its entire length and arranged to press said second upper wall (32) onto the upper transverse face (40) of the bolt (6) and by a second flexible strip (46b) which is integral with the second lower wall (34) of the bolt support (26) over its entire length and arranged to press said second lower wall (34) onto the lower transverse face (42) of the bolt (6).

13. The watch case (1) according to any one of the preceding claims, **characterised in that** the lateral wall (2a) of the middle part (2) has a straight shape and **in that** the bolt (6) has an overall straight shape, said bolt (6) being arranged to have a linear translational movement along the straight lateral wall (2a) of the middle part (2) in the transverse plane during normal operation.

14. The watch case (1) according to any one of Claims 1 to 12, **characterised in that** the lateral wall of the middle part has a circular shape and **in that** the bolt has a truncated annular shape, said bolt being arranged to have a rotational movement along the circular lateral wall of the middle part in the transverse plane during normal operation.

15. A timepiece comprising a watch case according to any one of Claims 1 to 14.
